# EUROPÄISCHE PATENTSCHRIFT

(11) **EP 1 945 085 B1**
(45) Veröffentlichungstag und Bekanntmachung des Hinweises auf die Patenterteilung: **23.10.2013**
(21) Anmeldenummer: 06793392.9
(22) Anmeldetag: 11.09.2006
(51) Int. Cl.: A47L 9/24

(54) **BODENSTAUBSAUGER**
FLOOR-TYPE VACUUM CLEANER
ASPIRATEUR-TRAINEAU

(30) Priorität: 23.09.2005 DE 102005045543
(43) Veröffentlichungstag der Anmeldung: 23.07.2008
(73) Patentinhaber: Vorwerk & Co. Interholding GmbH, 42275 Wuppertal (DE)
(72) Erfinder: SCHEUREN, Bernhard, 58332 Schwelm (DE); KOCH, Markus, 42555 Velbert (DE); DIEUDONNÉ, Stephan, 58300 Wetter/Ruhr (DE); ZILS, Jürgen, 50859 Köln (DE)
(74) Vertreter: Müller, Enno
(86) Internationale Anmeldenummer: PCT/EP2006/066210
(87) Internationale Veröffentlichungsnummer: WO 2007/033915

(56) Entgegenhaltungen:
- WO-A-97/16111
- CA-A1- 2 254 188
- US-A- 4 550 958
- US-A- 4 557 535
- US-A- 5 216 778

## Beschreibung

Die Erfindung betrifft einen Bodenstaubsauger nach den Merkmalen des Oberbegriffes des Anspruchs 1.

Bodenstaubsauger der in Rede stehenden Art sind bekannt. Diese weisen ein in der Regel mittels des angeschlossenen Saugschlauches hinter dem Benutzer herziehbares und entsprechend rollfähiges Grundgerät auf. Der Saugschlauch ist zum sogenannten Inselsaugen, d. h. zum Saugen rund um den Bereich des Grundgerätes an diesem drehbar angeschlossen. Bekannt sind diesbezüglich weiter Schlauchanschlüsse, die eine Drehung um 360° zur Anschlussachse erlauben. Ein diesbezüglicher Saugschlauchanschluss ist bspw. aus der EP 0711526 B1 bekannt.

Aus der US 5216778 A ist ein Bodenstaubsauger mit einem daran angeschlossenen, um eine Anschlussachse um 360° drehbaren Saugschlauch bekannt, wobei der Saugschlauch ein Elektrokabel aufweist und zusätzlich außerhalb des Drehanschlusses der Anschlussachse ein starres Schlauch-Halterungselement aufweist, das relativ zu einem starren um die Anschlussachse drehbar gehalterten Drehanschluss-Halterungselement unter Kopplung an dieses bewegbar ist.

Ausgehend von dem zuletzt genannten Stand der Technik stellt sich der Erfindung die Aufgabe, einen Bodenstaubsauger mit daran angeschlossenem Saugschlauch und Elektrokabel so auszubilden, dass sich eine große Beweglichkeit bei möglichster Schonung des Elektrokabels ergibt.

Diese Aufgabe ist beim Gegenstand des Anspruches 1 gelöst, wobei darauf abgestellt ist, dass das Elektrokabel mit dem Schlauch-Halterungselement fest verbunden ist. Das Elektrokabel vollzieht so eine Bewegung zusammen mit em Schlauch-Halterungselement.

Das Elektrokabel ist bevorzugt außenliegend entlang des Saugschlauches geführt und mündet endseitig in dem der Anschlussachse zugeordneten Bereich des Drehanschluss-Halterungselementes. Alternativ zu der außenliegenden Elektrokabelführung kann der Saugschlauch auch integrierte Elektrokabel aufweisen. Der Saugschlauchanschluss an dem Bodenstaubsauger bietet eine verbesserte Handhabung des Bodenstaubsaugers. Die Relativbeweglichkeit des Saugschlauches zu dem außerhalb des Drehanschlusses der Anschlussachse ausgeformten Drehanschluss-Halterungselement ermöglicht eine in dem Drehanschluss-Halterungselement geführte Drehbewegung des Saugschlauches um die Schlauchachse, ohne dass dies zu einem Verdrehen des Saugschlauches führt. Eine solche Schlauchverdrehung wird zufolge der Kopplung zwischen Schlauch-Halterungselement und Drehanschluss-Halterungselement unmittelbar auf den Drehanschluss der Anschlussachse übertragen, wobei weiter einem unkontrollierten Aufstellen des Saugschlauches aus seiner gewählten Ausrichtung heraus entgegengewirkt werden kann. Durch die Kopplung zwischen Schlauch-Halterungselement und dem Drehanschluss-Halterungselement werden Zugbelastungen, welche über den Saugschlauch auf den Bodenstaubsauger übertragen werden, gezielt aufgenommen und über den Drehanschluss in den Bodenstaubsauger geleitet. Entsprechend wirkt die Kopplung als Zugbelastung.

Bevorzugt umfasst das Drehanschluss-Halterungselement den Schlauch an zwei über die Länge des Schlauches distanzierten Bereichen. Hierbei ist der Schlauch mittels des Schlauch-Halterungselements relativ zu dem einen Bereich des Drehanschluss-Halterungselements verdrehbar während bevorzugt im Bereich des hierzu distanzierten Abschnitts des Drehanschluss-Halterungselements der Schlauch drehfest mit diesem verbunden ist. Letzterer Bereich ist bevorzugt der zentral von der Anschlussachse durchsetzte, unmittelbare Anschlussabschnitt an dem Bodenstaubsauger. Dieser Drehanschluss-Halterungselementabschnitt bietet die 360°-Drehbeweglichkeit des Saugschlauches zum Bodenstaubsauger, wobei zufolge der drehfesten Anordnung von Saugschlauch und Halterungselement in diesem Bereich nur eine Abdichtung vorgesehen sein muss, nämlich zwischen dem anschlussseitigen Drehanschluss-Halterungselement und der entsprechenden Aufnahme des Bodenstaubsaugers. Weiter bevorzugt sind die Bereiche des Drehanschluss-Halterungselements winkelmäßig zueinander beabstandet, dies bevorzugt bei gekrümmtem Verlauf des Schlauches. So können diese Bereiche bzw. deren Achsen einen stumpfen Winkel zueinander einschließen, so etwa einen Winkel von 90° bis 120°, bevorzugt 90° bis 105°, weiter beispielsweise 100°, 95° oder auch 102°. Entsprechend dieser erfindungsgemäßen Ausgestaltung ragt der Saugschlauch bei einer üblichen kopfseitigen Anschlussausbildung am Bodenstaubsauger in etwa horizontal ab.

Die über den Saugschlauch während des Betriebs eingeleiteten Zugkräfte werden mechanisch über das Schlauch-Halterungselement und dem winkelmäßig zum Anschlussabschnitt des Drehanschluss-Halterungselements beabstandeten Bereich in den Bodenstaubsauger übertragen. Ein Drehmoment des Saugschlauches um dessen Schlauchachse wird in eine direkte Drehbewegung um die Anschlussachse des Bodenstaubsaugers umgewandelt, welche Anschlussachse zufolge der Ausgestaltung des Drehanschluss-Halterungselements zur Schlauchachse denselben Winkel einschließt wie die beiden Bereiche des Drehanschluss-Halterungselements zueinander. Entsprechend wird unter Nutzung des weiter bevorzugt in bekannter Weise flexibel ausgebildeten Saugschlauches ein Drehmoment um die Schlauchachse in eine Drehverlagerung des Saugschlauches, mit samt dem Drehanschluss-Halterungselements um die weiter bevorzugt vertikal ausgerichtete Anschlussachse des Bodenstaubsaugers umgewandelt.

Eine Elektroschnittstelle des Elektrokabels zum Bodenstaubsauger ist in dem der Anschlussachse zugeordneten Bereich des Drehanschluss-Halterungselements ausgebildet. Letzterer Bereich formt eine Doppelschnittstelle aus, nämlich zum einen eine Elektroschnittstelle und zum anderen eine Saugkanalschnittstelle. Die Elektroschnittstelle kann in einfachster Weise Schleifringe und mit diesen zusammenwirkende Elektrokontakte aufweisen.

Bei der außen liegenden Anordnung des Elektrokabels ist weiter vorgesehen, dass das Elekt-rokabel im Abstandsbereich zwischen den distanzierten Bereichen des Drehanschluss-Halterungselements eine Längenvorratsschlaufe aufweist. Entsprechend ist das Elektrokabel im radiusinneren Bereich des zwischen den beiden zueinander distanzierten Bereichen des Drehanschluss-Halterungselements gekrümmt verlaufenden Abschnitts des Saugschlauchs angeordnet. Alternativ kann das Elektrokabel auch im radiusäußeren Bereich der Schlauchkrümmung verlaufen. In diesem Fall kann auf eine Ausbildung einer Längenvorratsschlaufe verzichtet werden. In einer weiteren alternativen Ausgestaltung kann das der Anschlussebene zugeordnete Ende des Saugschlauches gefesselt in einem weiteren Kopplungselement relativ zu dem diesen Bereich zugeordneten Abschnitt des Drehanschluss-Halterungselements um die Anschlussachse drehbar sein, zufolge dessen eine Drehbewegung des Saugschlauches um dessen Schlauchachse lediglich zu einer gekoppelten Verdrehung des freien Endes des Saugschlauches um die in einem spitzen Winkel zur Schlauchachse verlaufende Anschlussachse bewirkt ohne dass hierbei das Drehanschluss-Halterungselement mitgeschleppt wird. Entsprechend wird die Schlauch-Drehbewegung um die Schlauchachse nicht in eine Drehbewegung des Saugschlauches um die bevorzugt vertikal ausgerichtete Anschlussachse umgewandelt. Auch besteht die Möglichkeit, dass das Drehanschluss-Halterungselement und das Schlauch-Halterungselement in einer axialen Hintereinanderschaltung zueinander drehgekoppelt sind, zur Verschwenkung des Schlauches aus einer zu der Drehachse des Drehanschluss-Halterungselements fluchtenden Stellung in eine zu der Drehachse des Drehanschluss-Halterungselements abgewinkelten Stellung. Es ist hierdurch ein kniegelenkartiges Halterungselement geschaffen, welches sich im Wesentlichen durch das Drehelement-Halterungselement und das in gestreckter Stellung axial hierzu beabstandete Schlauch-Halterungselement zusammensetzt. Der Saugschlauch ist hierbei lose an dem Schlauch-Halterungselement gelagert, d. h. relativ zu diesem verdrehbar gehalten. Auch kann das Schlauch-Halterungselement mit einem gegenüber dem Saugschlauch vergrößerten Öffnungsmaß versehen sein, so dass neben der freien Drehbeweglichkeit der Saugschlauch auch in seiner Axialerstreckung im Bereich des Schlauch-Halterungselements bewegbar ist. Im Bereich des Saugschlauchendes ist dieser fest, d. h. drehfest mit dem Drehanschluss-Halterungselement verbunden. Eine Krafteinleitung beim Ziehen des Bodenstaubsaugers über den Saugschlauch erfolgt etwa in horizontaler Richtung, dies bei zu dem Drehanschluss-Halterungselement etwa um 90° abgeschwenktem Schlauch-Halterungselement. Die Kraftübertragung erfolgt mechanisch über das Drehanschluss-Halterungselement in das Gerät. Beim Ziehen richtet sich der Saugschlauch selbsttätig im Wesentlichen horizontal aus. Beim sogenannten Inselsaugen rund um den Bodenstaubsauger wird das Drehmoment um die Anschlussachse gleichfalls vom Saugschlauch über die Halterungselemente übertragen. Drehbewegungen des Saugschlauches um die Schlauchachse sind gekoppelt mit einer Drehbewegung des mit dem Saugschlauch befestigten Drehanschluss-Halterungselements um die Anschlussachse. Hierbei stellt sich der Saugschlauch kontrolliert senkrecht auf, wozu die drehgekoppelte Anlenkung des Schlauch-Halterungselements an dem Drehanschluss-Halterungselement dient. In einer bevorzugten Ausgestaltung ist diesbezüglich weiter vorgesehen, dass das Drehanschluss-Halterungselement vom Staubsauger weg weisende Kopplungsstreben aufweist, die an zu dem Staubsauger hinweisenden Kopplungsstreben des Schlauch-Halterungselements angekoppelt sind. Die im Verbindungsbereich der Kopplungsstreben ausgeformte Schwenkachse verläuft quer zur Anschlussachse des Drehanschlusses. In einer bevorzugten Ausgestaltung können das Drehanschluss-Halterungselement und das Schlauch-Halterungselement gegeneinander anschlagbegrenzt verdrehen, wobei eine anschlagbegrenzte Stellung bevorzugt die senkrechte Stellung ist, bei welcher die Schlauchachse mit der Anschlussachse des Drehanschlusses fluchtet. Die zweite anschlagbegrenzte Stellung ist die durch Ziehen des Saugschlauches herbeizuführende abgewinkelte Stellung, bevorzugt horizontale Stellung des Saugschlauches. Weiter alternativ können das Schlauch-Halterungselement und das Drehanschluss-Halterungselement um die Schlauchachse zueinander drehbar sein, wobei sowohl das Schlauch-Halterungselement wie das Drehanschluss-Halterungselement einen in Längsrichtung des Schlauches bzw. eines Saugleitungsabschnittes verlaufenden Krümmungsabschnitt aufweisen. In einer Zugbelastungsstellung des Saugschlauches umfassen diese Krümmungsabschnitte in etwa 90°, so dass eine im Wesentlichen horizontale Ausrichtung des Saugschlauches erreicht ist. Das Schlauch-Halterungselement ist in dieser Ausführungsform drehfest mit dem freien Ende des Saugschlauches verbunden, zufolge dessen Drehbewegungen des Saugschlauches um die Schlauchachse in eine Drehbewegung des Schlauch-Halterungselements umgesetzt werden. Letzteres ist wiederum zu dem Drehanschluss-Halterungselement drehbar. In Verbindung mit dem Krümmungsabschnitt des Schlauch-Halterungselements ergibt sich bei einer Verdrehung des Saugschlauchs um die Schlauchachse ein kontrolliertes Aufstellen des Saugschlauches aus der Horizontalstellung heraus. Das Drehanschluss-Halterungselement formt die Saugleitungsschnittstelle zum Bodenstaubsauger aus. Bei Anordnung eines bevorzugt außen liegend verlegten Elektrokabels ist im Bereich des Schlauch-Halterungselements zugewandt dem der Anschlussachse zugeordneten Bereich auch die Elektroschnittstelle bevorzugt in Form von Schleifkontakten ausgebildet. Das bevorzugt außen liegend verlaufend angeordnete Elektrokabel ist so festgelegt, dass dieses gegebenenfalls unter Aufbrauchen einer Längenvorratsschlaufe die Bewegungen und Verdrehungen im Bereich des Sauganschlusses nachvollziehen kann. Die Krümmung des Schlauch-Halterungselements und des Drehanschluss-Halterungselements entspricht bevorzugt jeweils der Hälfte eines rechten Winkels, wobei weiter die beiden Halterungselemente durch ein Kopplungselement miteinander verbunden sein können. Letzteres ist hierbei so gebildet, dass dieses die Drehbewegung der beiden Halterungselemente zueinander zulässt. Diesbezüglich ist weiter vorgesehen, dass das Schlauch-Halterungselement und das Drehanschluss-Halterungselement über einen begrenzten Winkelbereich gegeneinander drehbar sind, so bevorzugt über einen Winkelbereich von etwa 90° bis 180°, weiter bevorzugt um einen Winkelbereich von 150°. Bis zum Erreichen dieser Drehanschlagbegrenzung bewirkt ein Verdrehen des Saugschlauches um die Schlauchachse ein Verdrehen des Schlauch-Halterungselementes zu dem Drehanschluss-Halterungselements, was ein Aufstellen des Schlauch-Halterungselements und hierüber des Saugschlauches bewirkt. Diese Drehanschlagbegrenzung ist so gewählt, dass hierbei die Schlauchachse in etwa in Richtung der Anschlussachse im Bereich des Drehanschlusses ausgerichtet ist, zufolge dessen ein weiter um die Schlauchachse auf den Saugschlauch einwirkendes Drehmoment eine Verdrehung des gesamten Sauganschlusses um die Anschlussachse des Gerätes bewirkt. Auch kann alternativ sowohl das Schlauch-Halterungselement wie das Drehanschluss-Halterungselement einen in Längsrichtung des Schlauches bzw. eines Saugleitungsabschnittes verlaufenden Krümmungsabschnitt aufweisen, wobei die Krümmungsabschnitte von Schlauch-Halterungselement und Drehanschluss-Halterungselement teleskopierbar sind, dies im Sinne einer Winkelhalbierenden zwischen der Anschlussebene des Drehanschluss-Halterungselements an den Staubsauger und einer Ebene senkrecht zur Schlauchachse außerhalb des Schlauch-Halterungselements zueinander. Zufolge dieser Ausgestaltung ist ein kontrolliertes Aufstellen des Saugschlauches unter Drehlast, d. h. bei Drehen des Saugschlauches um die Schlauchachse erreichbar. Hierzu ist der Saugschlauch fest mit dem Schlauch-Halterungselement verbunden. Ein vorgesehenes Elektrokabel ist bei dieser Ausführungsform bevorzugt außerhalb entlang des Saugschlauchs verlegt. Die Teleskopierung erfolgt entsprechend dem Krümmungsradius der Krümmungsabschnitte, die zueinander um eine quer zur Anschlussachse ausgerichtete Teleskopierachse verschwenkbar sind. Durch Krafteinleitung beim Ziehen des Staubsaugers über den Saugschlauch wird eine teleskopartige Verlängerung über dem Krümmungsbereich erreicht, indem der Krümmungsabschnitt des Schlauch-Halterungselements um die Teleskopierachse verschwenkt wird. Hierbei wird der zwischen der Anschlussachse und der Schlauchachse eingeschlossene Winkel verringert, bevorzugt bis hin zu einem Winkel von etwa 90°. Demzufolge ist beim Ziehen eine in etwa horizontale Ausrichtung des Saugschlauches erreicht. Beim sogenannten Inselsaugen dreht der komplette Anschluss samt Saugschlauch um die Anschlussachse. Wird der Saugschlauch um dessen Schlauchachse verdreht, so bewirkt dieses Drehmoment ein kontrolliertes Aufrichten des Schlauches unter teleskopierender Verringerung des gesamten Krümmungsabschnittes, dies bevorzugt bis zu einer anschlagbegrenzten Stellung, in welcher ein Teil des Drehmoments auf die Anschlussachse übertragen wird, was dann die Drehung des gesamten Anschlusses um die Anschlussachse bewirkt. Bevorzugt ist hierbei die Teleskopierachse im Winkelinneren vorgesehen, wobei diese annähernd als Winkelhalbierende zwischen der Schlauchachse bei Fahrbewegung und der Anschlussachse beim Inselsaugen liegt. Die Winkelveränderung beträgt bevorzugt bis zu 90°, weiter bevorzugt weniger als 90°, so beispielsweise 60° oder 70°.

Um ein Verdrillen des Saugschlauches während der Nutzung zu verhindern, wird erfindungsgemäß die Drehbewegung des Schlauches um die Schlauchachse in eine direkte Drehbewegung um die Anschlussachse umgewandelt, so entweder durch Drehmomentübertragung unter Nutzung eines flexiblen Schlauches oder durch Nutzung des Drehmomentes zum kontrollierten Aufrichten des Schlauches, umso die Richtung des Drehmoments in Richtung der Anschlussachse zu legen. Bei Saugschläuchen mit integrierten oder außen entlang verlegten Elektrokabeln bedarf es nur eines Schleifringpaketes im Bereich der Halterungsebene. Im üblichen Zugbetrieb erstreckt sich zumindest der im Anschluss zugewandte Schlauchabschnitt in etwa in einer Horizontalen. Sämtliche Dreh-/Schwenkbewegungen des Saugschlauches werden in kontrollierte Dreh- bzw. Aufschwenkbewegungen umgewandelt, zufolge dessen einem, insbesondere die Saugleistung beeinträchtigenden Einknicken des Saugschlauches, wie es insbesondere bei einer Verdrillung desselben vorkommen kann, entgegengewirkt ist.

Nachstehend ist die Erfindung anhand der beigefügten Zeichnung, welche lediglich mehrere Ausführungsbeispiele darstellt, näher erläutert. Es zeigt:
- Fig. 1: in perspektivischer Darstellung einen Bodenstaubsauger mit einem daran angeschlossenen Saugschlauch, eine Saugschlauch-Anbindung gemäß einer ersten Ausführungsform betreffend;
- Fig. 2: die Saugschlauchanbindung in einer perspektivischen Seitenansichtdarstellung;
- Fig. 3: den schematischen Schnitt gemäß der Linie III-III in Fig. 2;
- Fig. 4: eine der Fig. 2 entsprechende Darstellung, jedoch eine zweite Ausführungsform betreffend;
- Fig. 5: den Schnitt gemäß der Linie V-V in Fig. 4;
- Fig. 6: in einer weiteren perspektivischen Einzeldarstellung den Sauganschluss in einer dritten Ausführungsform bei in etwa horizontaler Ausrichtung des Saugschlauches;
- Fig. 7: den schematischen Schnitt gemäß der Linie VII-VII in Fig. 6;
- Fig. 8: die Ausführungsform gemäß der Darstellung in Fig. 6; jedoch in aufgerichteter Stellung des Saugschlauches;
- Fig. 9: eine weitere Ausführungsform in einer perspektivischen Seitenansicht;
- Fig. 10: den Längsschnitt durch den Saugschlauchanschluss gemäß der Darstellung in Fig. 9;
- Fig. 11: eine der Fig. 9 entsprechende Darstellung, jedoch bei aufgestelltem Saugschlauch;
- Fig. 12: in einer weiteren Ausführungsform eine Darstellung gemäß Fig. 9;
- Fig. 13: den Längsschnitt durch den Saugschlauchanschluss gemäß Fig. 12;
- Fig. 14: eine der Fig. 12 entsprechende Darstellung, jedoch bei aufgestelltem Saugschlauch.

Dargestellt und beschrieben ist zunächst mit Bezug zu Fig. 1 ein Bodenstaubsauger 1. Dieser ist als Schleppgerät konzipiert und besitzt ein auf Rollen 2 fahrbares Motorgehäuse 3. In Letzterem ist ein nicht dargestellter Gebläsemotor vorgesehen.

Das Motorgehäuse 3 besitzt in der dargestellten Ausführungsform eine verschwenkbare Motorgehäuse-Klappe 4, welche in der dargestellten Schließstellung in Rastverbindung zum Motorgehäuse 3 steht. Zum Öffnen der Klappe 4 ist an einer Stirnseite des Motorgehäuses 3 eine Handhabe 5 vorgesehen. Nach Öffnen der Klappe 4 wird eine Kammer zur Aufnahme eines nicht dargestellten Staubfilterbeutels freigelegt.

Die Stromversorgung erfolgt über ein nicht dargestelltes Elektrokabel, welches zunächst zur Versorgung der in dem Gehäuse 3 des Staubsaugers 1 integrierten elektrischen Bauteile dient.

An dem Gehäuse 3 bzw. an der Klappe 4 wird ein Anschlussabschnitt 6 vorgesehen, welcher zum Anschluss eines Saugschlauches 7 an den Staubsauger 1 dient. Dieser Saugschlauch 7 bildet bevorzugt die Verbindung zu einer ebenfalls nicht dargestellten, mit einem Gerätestiel und Handgriff versehenen Saugdüse, welche darüber hinaus einen Elektromotor bspw. zum Antrieb von Borstenwalzen aufweisen kann. Entsprechend ist der Saugschlauch 7 mit einem Elektrokabel 8 versehen, welches in den dargestellten Ausführungsbeispielen außerhalb des Saugschlauches 7 entlang desselben geführt ist.

Der Anschlussabschnitt 6 des Saugschlauches 7 ist bei kostengünstiger Herstellung so ausgebildet, dass die Fahreigenschaften des Staubsaugers 1 und darüber hinaus auch die Handhabung des Staubsaugers 1 durch den Benutzer in annähernd optimaler Weise unterstützt wird. In üblicher Weise kann der Anschlussabschnitt 6 lösbar an dem Staubsauger 1 bzw. an der Klappe 4 angeordnet sein. Dieser Anschlussabschnitt 6 mündet deckenseitig des Staubsaugers 1 in der Klappe 4 und ist um eine zentrale, vertikale Anschlussachse x um 360° drehbar, so insbesondere zur Ermöglichung eines sogenannten Inselsaugens, bei welchem gegebenenfalls bei stillstehendem Staubsauger 1 um diesen herum der zu reinigende Boden gepflegt bzw. gereinigt wird.

In den Fig. 1 bis 3 ist eine erste Ausführungsform eines solchen Anschlussabschnittes 6 dargestellt. Der Saugschlauch 7, welcher in üblicher Weise als flexibler Schlauch ausgeformt ist, erstreckt sich bis in einen horizontal ausgerichteten Anschlussbereich 9, welcher die Schnittstelle zum Staubsauger 1 bildet. Entsprechend ist der Querschnitt des freien, dem Staubsauger 1 zugewandten Saugschlauchendes in einer horizontalen Ebene ausgerichtet.

Das geräteseitige Ende des Saugschlauches 7 ist gefasst durch ein Drehanschluss-Halterungselement 10, welches über die Länge des Saugschlauches 7 betrachtet zwei zueinander distanzierte Bereiche 11 und 12 aufweist. Beide Drehanschluss-Halterungselementbereiche 11 und 10 sind ringartig ausgebildet und über einen mit Bezug auf eine Seitenansicht gemäß Fig. 2 L-förmig ausgebildeten Halter 13 miteinander verbunden, wobei die Schenkel des Halters 13 in etwa radialer Ausrichtung außenwandig die ringförmigen Bereiche 11 und 13 tragen. Letztere sind bei gekrümmtem Verlauf des Saugschlauches 7 winkelmäßig zueinander beabstandet, so unter Einschließung eines Winkels α von etwa 95°.

Das dem Staubsauger 1 bzw. dem Gehäuse 3 zugewandte Ende des Saugschlauches 7 ist drehfest in dem unteren Bereich 11 des Drehanschluss-Halterungselements 10 gefasst, wobei weiter in diesem Bereich Mittel vorgesehen sind, die die Abdichtung des um 360° um die Anschlussachse x drehbar gehalterten Drehanschluss-Halterungselements 10 gewährleisten. Der in dem Saugschlauch 7 ausgeformte Saugleitungsabschnitt setzt sich jenseits des durch den unteren Bereich 11 des Drehanschluss-Halterungselements 10 ausgeformten Schnittstellenabschnitts im Gehäuse 3 weiter fort.

Des Weiteren ist in dem Bereich 11 des Drehanschluss-Halterungselements 10 ein in dem ersten Ausführungsbeispiel zeichnerisch nicht näher verdeutlichter Elektroanschluss vorgesehen, so insbesondere in Form von Schleifringkontakten. Eine derartige Anordnung ist in Fig. 5 mit Bezug zu einem zweiten Ausführungsbeispiel, schematisch dargestellt.

Das außen entlang des Saugschlauches 7 geführte Elektrokabel 8 mündet in dem Bereich 11 des Drehanschluss-Halterungselements 10 und ist hier elektrisch mit den Schleifringkontakten verbunden. Entsprechend dem Saugschlauch 7 ist auch das Elektrokabel 8 mit Bezug auf eine Drehung um die Anschlussachse x drehfest mit dem Drehanschluss-Halterungselement 10 im Bereich 11 verbunden.

Ist der Bereich 11 des Drehanschluss-Halterungselements 10 zur drehfesten Aufnahme des zugeordneten Endes des Saugschlauches 7 durchmessermäßig an den Außendurchmesser des Saugschlauches 7 angepasst, so weist der winkelmäßig hierzu entfernte Bereich 12 des Drehanschluss-Halterungselements 10 mit Bezug auf einen Innendurchmesser ein Übermaß gegenüber dem Saugschlauch-Außendurchmesser auf.

In der Öffnung des Bereiches 12 des Drehanschluss-Halterungselements 10 liegt ein mit diesem gekoppeltes Schlauch-Halterungselement 14 ein. Dieses ist auf der Mantelaußenwandung des Saugschlauches 7 sitzend fest mit dem Saugschlauch 7 verbunden, hingegen im ringförmigen Bereich 12 des Drehanschluss-Halterungselements 10 drehbar, jedoch nicht axial verlagerbar gehaltert (vgl. Fig. 3).

Das mantelaußenwandig entlang des Saugschlauches 7 geführte Elektrokabel 8 ist durch das Schlauch-Halterungselement 14 gefesselt; ist entsprechend in diesem Abschnitt drehfest mit dem Saugschlauch 7 verbunden.

Zur Halterung des Schlauch-Halterungselements 14 in dem Drehanschluss-Halterungselement 10 bzw. dessen Bereich 12 weist das Schlauch-Halterungselement 14 einen radial abragenden Kragen 15 auf, der in eine entsprechend ausgeformte innere Ringnut 16 des Bereiches 12 einliegt. Kragen 15 und Ringnut 16 orientieren sich hierbei an der in diesem Bereich etwa horizontal ausgerichteten Schlauchachse y.

Das Elektrokabel ist im radiusinneren Bereich des gekrümmt verlaufenden Saugschlauches 7 angeordnet und weist im Abstandsbereich zwischen den distanzierten Bereichen 11 und 12 des Drehanschluss-Halterungselements 10 eine Längenvorratsschlaufe 17 auf.

Eine Krafteinleitung beim üblichen Ziehen des Staubsaugers 1 über den Saugschlauch 7 erfolgt in etwa in horizontaler Richtung, wobei die Kraftübertragung mechanisch über das Schlauch-Halterungselement 14 und das Drehanschluss-Halterungselement 10 auf den Staubsauger 1 erfolgt. Bei einer Drehung des Anschlussabschnittes 6 um die Anschlussachse x, so beispielsweise beim sogenannten Inselsaugen, dreht das gesamte Drehanschluss-Halterungselement 10 sowie das Schlauch-Halterungselement 14 und der Saugschlauch 7 um die Anschlussachse x, bei weiter etwa horizontaler Schlauchausrichtung. Eine Drehung des Saugschlauches 7 um dessen Schlauchachse y wird bedingt durch die flexible Ausgestaltung des Saugschlauches 7 von der Schlauchachse y auf die Anschlussachse x übertragen, da das Schlauch-Halterungselement 14 frei drehbar in dem Bereich 12 des Drehanschluss-Halterungselements 10 gehaltert ist. Die Rotation des Saugschlauches 7 um die Schlauchachse y wird vom außenwandig an dem Schlauch-Halterungselement 14 festgelegten Elektrokabel 8 nachvollzogen, während bedingt durch die Dreh-übertragung von Schlauchachse y auf die Anschlussachse x bei einer Verdrehung des Saugschlauches 7 um die Schlauchachse y der gesamte Anschlussabschnitt 6 mit Drehanschluss-Halterungselement 10 und Saugschlauch 7 um die Anschlussachse x rotiert. Eine Schlauchverdrehung um die Schlauchachse y wird demzufolge in eine Verdrehung des gesamten Anschlussabschnittes 6 um die vertikal ausgerichtete Anschlussachse x gewandelt.

Fig. 4 zeigt eine alternative Ausgestaltung des Anschlussabschnittes 6, welcher zunächst im Wesentlichen gleich dem zuvor beschriebenen Ausführungsbeispiel ausgebildet ist. So ist auch hier ein Drehanschluss-Halterungselement 10 vorgesehen, welches den Saugschlauch 7 an zwei über die Länge des Schlauches distanzierten Bereichen 11 und 12 umfasst, wobei weiter gleich dem ersten Ausführungsbeispiel in dem zum Anschlussbereich 9 entfernten Bereich 12 ein Schlauch-Halterungselement 14, welches fest mit dem Saugschlauch 7 verbunden ist, drehbar aufgenommen ist.

Im Gegensatz zum zuvor beschriebenen Ausführungsbeispiel ist das dem Gerät zugewandte Ende des Saugschlauches 7 nicht drehfest an dem Bereich 11 des Drehanschluss-Halterungselements 10 gekoppelt, sondern vielmehr an einem Kopplungselement 18 festgelegt, welches wiederum frei drehbar um die Anschlussachse x im Bereich 11 des Drehanschluss-Halterungselements 10 gehalten ist. Entsprechend ist der Saugschlauch 7 in beiden Bereichen 11 und 12 relativ zu dem Drehanschluss-Halterungselement 10 verdrehbar.

Das auch hier außen entlang des Saugschlauches 7 geführte Elektrokabel 8 mündet im Bereich des Kopplungselementes 18 und ist hier elektrisch mit unterseitig ausgeformten Schleifringkontakten 19, welche in der Schnittdarstellung in Fig. 5 schematisch dargestellt sind, verbunden. Zufolge dieser Ausgestaltung ist eine Kopplung der Schlauchdrehbewegung und die Rotationsbewegung des Elektrokabels 8 um die Anschlussachse x erreicht.

Auch in dieser Ausführungsform erfolgt die Krafteinleitung beim Ziehen des Staubsaugers 1 über den Saugschlauch 7 in etwa in horizontaler Richtung, wobei die Kraftübertragung mechanisch über das Schlauch-Halterungselement 14 und das Drehanschluss-Halterungselement 10 in das Staubsaugergehäuse 3 erfolgt.

Eine Drehbewegung des Anschlussabschnittes 6 um das Gerät, so beispielsweise beim Inselsaugen, erfolgt durch Drehen des Drehanschluss-Halterungselements 10 um die Anschlussachse x, wobei der Saugschlauch diese Bewegung auf das im Anschlussbereich 9 angeordnete Kopplungselement 18 überträgt, so dass eine gekoppelte Drehbewegung von Kopplungselement 18 und Drehanschluss-Halterungselement 10 erreicht ist.

Wird der Saugschlauch 7 um dessen Schlauchachse y verdreht, wird dieses Drehmoment durch den Saugschlauch 7 auf das Kopplungselement 18 übertragen, welches sich hierbei um die Anschlussachse x drehen kann. Durch diese entkoppelte Drehverlagerung im Kopplungselement 18 führt eine Verdrehung des Saugschlauches 7 um dessen Schlauchachse y nicht zu einer Rotation des gesamten Anschlussabschnittes 6.

Die Figuren 6 bis 8 zeigen ein drittes Ausführungsbeispiel eines Anschlussabschnittes 6, welches in Form einer Gelenk-Kniestütze ausgeformt ist. Sowohl das Drehanschluss-Halterungselement 10 als auch das Schlauch-Halterungselement 14 sind ringförmig ausgebildet und weisen jeweils mantelaußenwandig der Ringe befestigte und parallel zu den jeweiligen Körperachsen von Drehanschluss-Halterungselement 10 und Schlauch-Halterungselement 14 verlaufende Kopplungsstreben 20, 21 auf. Die Kopplungsstreben 21 des Schlauch-Halterungsselements 14 weisen in Richtung auf die Kopplungsstreben 20 des Drehanschluss-Halterungselements 10, wobei jeweils zwei diametral gegenüberliegend angeordnete Kopplungsstreben 20 bzw. 21 mit der jeweils zugeordneten Kopplungsstrebe des anderen Halterungselements gelenkartig verbunden sind. Hierzu ist in dem dargestellten Ausführungsbeispiel eine die freien Enden der Kopplungsstreben 20 und 21 drehbar verbindende Achszapfenanordnung 22 vorgesehen. Die hierdurch beschriebene Schwenkachse z verläuft sowohl quer zur Anschlussachse x als auch quer zur Schlauchachse y.

Zufolge dieser Ausgestaltung sind das Drehanschluss-Halterungselement 10 als auch das Schlauch-Halterungselement 14 mit Bezug auf die Anschlussachse x zueinander drehgekoppelt.

Der Saugschlauch 7 nimmt in einer der üblichen Arbeitsstellung entsprechenden Grundposition gemäß der Darstellung in Fig. 6 einen gekrümmten Verlauf zwischen dem Schlauch-Halterungselement 14 und dem Drehanschluss-Halterungselement 10 ein, dies unter Einschließen eines etwa rechten Winkels.

Die durch entsprechende Schwenkverlagerung des Schlauch-Halterungselements 14 erreichbare Horizontalausrichtung der Schlauchachse y ist anschlagbegrenzt, wozu an einem oder beiden Kopplungsstreben 21 des Schlauch-Halterungselements 14 Anschlagvorsprünge 23 vorgesehen sind, die gegen zugeordnete Schmalrandkanten der korrespondierenden Kopplungsstreben 20 des Drehanschluss-Halterungselements 10 treten.

Der Innendurchmesser des Schlauch-Halterungselements 14 ist so gemessen, dass der dieses Element durchsetzende Saugschlauch in diesem Bereich lose gelagert ist und dementsprechend frei dreh- und in Schlauchachsrichtung verschiebbar geführt ist. Das freie Ende des Saugschlauches 7 hingegen ist, wie bereits im Zusammenhang mit dem ersten Ausführungsbeispiel beschrieben, drehfest mit dem Drehanschluss-Halterungselement 10 verbunden, welch Letzteres neben den üblichen Abdichtmitteln auch Schleifringkontakte zur elektrischen Verbindung des außen entlang des Saugschlauchs 7 verlegten und im Bereich des Schlauch-Halterungselements 14 festgelegten Elektrokabels 8 zur geräteseitigen Stromversorgung aufweist.

Auch in dieser Ausführungsform erfolgt die Kraftübertragung beim Ziehen des Gerätes über den Saugschlauch 7 über die festen Teile (Schlauch-Halterungselement 14 und Drehanschluss-Halterungselement 10). Bei einer solchen Zugbelastung richtet sich der Saugschlauch und hierüber auch das Schlauch-Halterungselement 14 horizontal aus. Beim sogenannten Inselsaugen wird das eingebrachte Drehmoment um die Anschlussachse x ebenfalls von den Halterungselementen übertragen, so vom Saugschlauch 7 über das Schlauch-Halterungselement 14 auf das Drehanschluss-Halterungselement 10.

Drehbewegungen des Saugschlauches 7 um dessen Schlauchachse y werden durch die flexible Ausgestaltung des Saugschlauches 7 in die Anschlussachse x übertragen, zufolge dessen das drehfest mit dem Saugschlauch 7 verbundene Drehanschluss-Halterungselement 10 um die Anschlussachse x gedreht wird, wobei auch in dieser Ausführungsform über dem gesamten Drehwinkel von 360° eine stete Stromversorgung über die Schleifringkontakte gegeben ist. Die Verdrehung des Saugschlauches um die Schlauchachse y führt neben der Verdrehung des Drehanschluss-Halterungselements 10 um die Anschlussachse x auch noch zu einer Aufstellung des Saugschlauches in eine wie in Fig. 8 dargestellte Stellung, bei welcher die Anschlussachse x und die Schlauchachse y fluchten. Auch diese Stellung ist anschlagbegrenzt, wozu an den Kopplungsstreben 21 des Schlauch-Halterungselements 14 weitere Anschlagvorsprünge 24 vorgesehen sind, die mit in der gestreckten Stellung gemäß Fig. 8 zugeordneten Randbereichen der Kopplungsstreben 20 des Drehanschluss-Halterungselements 10 sperrend zusammenwirken.

Die Ausführungsbeispiele der Figuren 9 bis 14 unterscheiden sich zu den zuvor beschriebenen Ausführungsbeispielen im Wesentlichen dadurch, dass der Saugschlauch 7 selbst nicht den Bereich des Anschlussabschnittes 6 durchsetzt. Vielmehr endet hier der Saugschlauch 7 jeweils im Verbindungsbereich mit dem Schlauch-Halterungselement 14. Die Krümmung wird jeweils teilweise vom Schlauch-Halterungselement 14 und zum anderen Teil vom Drehanschluss-Halterungs-element 10 beschrieben.

Hierzu sind sowohl das Schlauch-Halterungselement 14 als auch das Drehanschluss-Halterungselement 10 mit einem in Längsrichtung des Saugschlauches 7 bzw. des hierdurch gebildeten Saugleitungsabschnittes verlaufenden Krümmungsabschnitt 25, 26 versehen, welche Krümmungsabschnitte 25, 26 den Saugleitungsquerschnitt des Schlauches 7 bis zur Saugkanalschnittstelle zum Gehäuse 3 verlängern.

In dem in den Fig. 9 bis 11 dargestellten vierten Ausführungsbeispiel entsprechen die Krümmungsabschnitte 25 und 26 in etwa der Hälfte des zwischen der Schlauchachse y im Zugbetrieb und der Anschlussachse x eingeschlossenen Winkels, welcher bevorzugt annähernd 90° entspricht.

Die beiden Krümmungsabschnitte 25 und 26 sind mittels eines die aufeinander zugewandten freien Endbereiche einfassenden Halterungsringes 27 verbunden. Letzterer lässt die relative Drehverlagerung von Schlauch-Halterungselement 14 zu Drehanschluss-Halterungselement 10 zu, welche Drehbewegung um die Schlauchachse y anschlagbegrenzt ist. So ist bevorzugt ein Verdrehwinkel von maximal 150° vorgesehen.

Die gewählte Verbindung mittels des Halterungsringes 27 ist strömungsdicht ausgebildet.

Im Zugbetrieb und beim Inselsaugen verhält sich dieser Anschlussabschnitt 6 entsprechend den zuvor beschriebenen Ausführungsformen. Wird der Saugschlauch 7 um dessen Schlauchachse y verdreht, so bewirkt dies zunächst eine Verdrehung des Schlauch-Halterungselements 14 um die senkrecht zu der etwa in einem 45° Winkel zur Anschlussachse y ausgebildeten Trennebene sich erstreckenden Drehachse v bis zum Erreichen des integrierten Anschlages. Hiernach wird ein Aufrichten des Saugschlauches 7 in eine Stellung gemäß Fig. 11 erreicht. Die Schlauchachse y ist zur Anschlussachse x so ausgerichtet, dass ein Teil des auf dem Saugschlauch 7 einwirkenden Drehmoments auf die Anschlussachse x übertragen wird, wonach sich der Saugschlauch 7 mitsamt dem Anschlussabschnitt 6 um die Anschlussachse x verdreht.

Das außenwandig entlang des Saugschlauchs 7 und der Halterungselemente bis zum Anschlussabschnitt 6 geführte Elektrokabel 8 ist mit Spiel verlegt, so dass die Verdrehung der Halterungselemente zueinander zu keiner Schädigung des Kabels führt.

Schließlich zeigen die Fig. 12 bis 14 in einer fünften Ausführungsform einen Anschlussabschnitt 6, der auch Krümmungsabschnitt aufweisende Halterungselemente 14 und 10 besitzt. Diese sind bei dieser Ausführungsform zueinander über den Krümmungsradius teleskopierbar. Hierbei taucht der Krümmungsabschnitt 25 des Drehanschluss-Halterungselements 10 in den Krümmungsabschnitt 26 des Schlauch-Halterungselements 14 ein, dies bei entsprechender Abdichtung der Krümmungsabschnitte gegeneinander.

Die Halterungselemente sind über eine Gelenkausformung miteinander verbunden, wozu jeweils vom Schlauch-Halterungselement 14 und vom Drehanschluss-Halterungselement 10 radial nach innen, d. h. in Richtung auf das eingeschlossene Winkelinnere abragende Gelenkarme 28 und 29 vorgesehen sind, die mittels eines Achszapfens 22 zueinander drehbar verbunden sind. Die durch den Achszapfen 22 definierte Schwenkachse z liegt annähernd als Winkelhalbierende zwischen der Anschlussebene des Drehanschluss-Halterungselements 10 an das Staubsaugergehäuse 3 und einer Ebene senkrecht zur Schlauchachse y außerhalb des Schlauch-Halterungselements 14. Die bevorzugt etwa horizontale Ausrichtung der Schlauchachse y im Zugbetrieb des Staubsaugers 1 ist auch in dieser Ausführungsform anschlagbegrenzt. Hierzu weist der Gelenkarm 28 des Drehanschluss-Halterungselements 10 einen parallel zur Schwenkachse z ausgerichteten Sperrzapfen 30, der sperrend in den Verschwenkweg des Gelenkarms 29 des Schlauch-Halterungselements 14 tritt.

Die Längen in Krümmungserstreckung der Abschnitte 25 und 26 sind so gewählt, dass eine Winkelveränderung zwischen Schlauchachse y und Anschlussachse x von bis zu 90° erreicht werden kann.

Eine Verdrehung des Saugschlauches 7 um dessen Schlauchachse y bewirkt in Verbindung mit dem fest an diesem angeordneten Schlauch-Halterungselement 14 ein Aufstellen des Saugschlauches 7. Dies verschwenkt das Schlauch-Halterungselement 14 um die Schwenkachse z in die untere Position, d. h. gerichtet auf die Anschlussebene zwischen Anschlussabschnitt 6 und Gehäuse 3. Ein Teil des auf den Saugschlauch 7 einwirkenden Drehmoments wird hiernach auf die Anschlussachse x übertragen, womit sich der Saugschlauch 7 zusammen mit dem gesamten Anschlussabschnitt 6 um die Anschlussachse x dreht.

Bei allen vorbeschriebenen Ausführungsformen wird einem Verdrillen des Saugschlauches um die Schlauchachse y entgegengewirkt. Das auf den Saugschlauch hierbei einwirkende Drehmoment wird in eine direkte Drehbewegung um die Anschlussachse x gewandelt, so entweder unter Nutzung eines flexiblen Schlauches oder unter Nutzung der Aufrichteigenschaften des Saugschlauches, umso kontrolliert die Richtung des Drehmomentes in Richtung der Anschlussachse x zu legen.

Alle Lösungen benötigen jeweils nur ein Schleifringpaket im Bereich der Anschlussebene zwischen Anschlussabschnitt 6 und Staubsaugergehäuse 3.

## Patentansprüche

1. Bodenstaubsauger (1) mit einem daran angeschlossenen, um eine Anschlussachse (x) um 360° drehbaren Saugschlauch (7), wobei der Saugschlauch (7) ein Elektrokabel (8) aufweist und, außerhalb der Anschlussachse (x), ein starres Schlauch-Halterungselement (14), weiter mit einem Drehanschluss-Halterungselement (10), das um die Anschlussachse (x) drehbar gehaltert ist, wobei das Schlauch-Halterungselement (14) außerhalb des Drehanschlusses der Anschlussachse (x) angeordnet ist, **dadurch gekennzeichnet, dass** das Elektrokabel (8) mit dem Schlauch-Halterungselement (14) fest verbunden ist.

2. Bodenstaubsauger nach Anspruch 1, **dadurch gekennzeichnet, dass** das Drehanschluss-Halterungselement (10) den Schlauch (7) an zwei über die Länge des Schlauches (7) distanzierten Bereichen (11,12) umfasst.

3. Bodenstaubsauger nach Anspruch 2, **dadurch gekennzeichnet, dass** die Bereiche (11,12) winkelmäßig zueinander beabstandet sind, bei gekrümmtem Verlauf des Schlauches (7).

4. Bodenstaubsauger nach einem der vorhergehenden Ansprüche, **dadurch gekennzeichnet, dass** das Schlauch-Halterungselement (14) bei fester Verbindung mit dem Schlauch (7) um eine Schlauchlängsachse (y) drehbar in dem Drehanschluss-Halterungselement (10) geführt ist.

5. Bodenstaubsauger nach einem der Ansprüche 2 bis 4, **dadurch gekennzeichnet, dass** das Elektrokabel (8) im Abstandsbereich zwischen den distanzierten Bereichen (11,12) des Drehanschluss-Halterungselements (10) eine Längenvorratsschlaufe (17) aufweist.

6. Bodenstaubsauger nach einem der vorhergehenden Ansprüche, **dadurch gekennzeichnet, dass** das Drehansschluss-Halterungselement (10) und das Schlauch-Halterungselement (14) in axialer Hintereinanderschaltung zueinander drehgekoppelt sind, zur Verschwenkung des Schlauches (7) aus einer zu der Anschlussachse (x) des Drehanschluss-Halterungselements (10) fluchtenden Stellung in eine zu der Anschlussachse (x) des Drehanschluss-Halterungselements (10) abgewinkelten Stellung.

7. Bodenstaubsauger nach einem der vorhergehenden Ansprüche, **dadurch gekennzeichnet, dass** das Drehanschluss-Halterungselement (10) vom Staubsauger (1) weg weisende Kopplungsstreben (20) aufweist, die an zu dem Staubersauger (1) hin weisenden Kopplungsstreben (21) des Schlauch-Halterungselements (14) angekoppelt sind.

8. Bodenstaubsauger nach einem der vorhergehenden Ansprüche, **dadurch gekennzeichnet, dass** das Drehanschluss-Halterungselement (10) und das Schlauch-Halterungselement (14) gegeneinander anschlagbegrenzt verdrehen können.

9. Bodenstaubsauger nach einem der Ansprüche 4 bis 8, **dadurch gekennzeichnet, dass** das Schlauch-Halterungselement (14) und das Drehanschluss-Halterungselement (10) um die Schlauchachse (y) zueinander drehbar sind, wobei sowohl das Schlauch-Halterungselement (14) wie das Drehanschluss-Halterungselement (10) einen in Längsrichtung des Schlauches (7) bzw. eines Saugleitungsabschnittes verlaufenden Krümmungsabschnitt (25, 26) aufweisen.

10. Bodenstaubsauger nach Anspruch 9, **dadurch gekennzeichnet, dass** die Krümmung jeweils der Hälfte eines rechten Winkels entspricht.

11. Bodenstaubsauger nach einem der vorhergehenden Ansprüche, **dadurch gekennzeichnet, dass** das Schlauch-Halterungselement (14) und das Drehanschluss-Halterungselement (10) über einen begrenzten Winkelbereich gegeneinander drehbar sind.

12. Bodenstaubsauger nach einem der vorhergehenden Ansprüche, **dadurch gekennzeichnet, dass** sowohl das Schlauch-Halterungselement (14) wie das Drehanschluss-Halterungselement (10) einen in Längsrichtung des Schlauches (7) bzw. eines Saugleitungsabschnittes verlaufenden Krümmungsabschnitt (25, 26) aufweisen, wobei die Krümmungsabschnitte (25, 26) von Schlauch-Halterungselement (14) und Drehanschluss-Halterungselement (10) teleskopierbar sind, dies im Sinne einer Winkelhalbierenden zwischen der Anschlussebene des Drehanschluss-Halterungselements (10) an den Staubsauger (1) und einer Ebene senkrecht zur Schlauchachse (y) außerhalb des Schlauch-Halterungselements (14) zueinander.

13. Bodenstaubsauger nach Anspruch 12, **dadurch gekennzeichnet, dass** eine Teleskopierachse im Winkelinneren liegt.

14. Bodenstaubsauger nach einem der Ansprüche 12 oder 13, **dadurch gekennzeichnet, dass** die Winkelveränderung bis 90° beträgt.

15. Bodenstaubsauger nach Anspruch 14, **dadurch gekennzeichnet, dass** die Winkelveränderung weniger als 90°, bspw. 60° oder 70° beträgt.

## Claims

1. Vacuum cleaner (1) with a suction hose (7) which is connected thereto and can be rotated through 360° about a connection axis (x), wherein the suction hose (7) does have an electric cable (8) and, outside the connection axis (x), a rigid hose-holding element (14), further with a rotary connection mounting element (10), the rotary connection mounting element (10) being turnably retained relative to the connection axis (x), wherein the hose-holding element (14) is provided for outside of the rotary connection of the connection axis (x), **characterized in that** the electric cable (8) is fixedly combined with the hose-holding element (14).

2. Vacuum cleaner according to Claim 1, **characterized in that** the rotary-connection mounting element (10) encloses the hose (7) at two regions (11, 12) which are spaced apart over the length of the hose (7).

3. Vacuum cleaner according to Claim 2, **characterized in that** the regions (11, 12) are spaced apart from one another in an angular manner, in the case of the hose (7) being curved.

4. Vacuum cleaner according to one of the preceding claims, **characterized in that**, with a fixed connection to the hose (7), the hose-holding element (14) is guided in the rotary-connection mounting element (10) such that it can be rotated about a longitudinal hose axis (y).

5. Vacuum cleaner according to one of the claims 2 to 4, **characterized in that**, in the spacing between the spaced-apart regions (11, 12) of the rotary-connection mounting element (10), the electric cable (8) has a length-supply loop (17).

6. Vacuum cleaner according to one of the preceding claims, **characterized in that** the rotary-connection mounting element (10) and the hose-holding element (14) are rotationally coupled to one another axially one behind the other, in order for the hose (7) to be pivoted from a position in which it is aligned with the connection axis (x) of the rotary-connection mounting element (10) into a position in which it is angled in relation to the connection axis (x) of the rotary-connection mounting element (10).

7. Vacuum cleaner according to one of the preceding claims, **characterized in that** the rotary-connection mounting element (10) has coupling struts (20) which are oriented away from the vacuum cleaner (1) and are coupled to coupling struts (21) which belong to the hose-holding element (14) and are oriented in the direction of the vacuum cleaner (1).

8. Vacuum cleaner according to one of the preceding claims, **characterized in that** the rotary-connection mounting element (10) and the hose-holding element (14) can rotate in relation to one another in a stop-limited manner.

9. Vacuum cleaner according to one of the claims 4 to 8, **characterized in that** the hose-holding element (14) and the rotary-connection mounting element (10) are rotatable in relation to one another about the hose axis (y), both the hose-holding element (14) and the rotary-connection mounting element (10) having a curvature portion (25, 26) running in the longitudinal direction of the hose (7) and/or of a suction-line portion.

10. Vacuum cleaner according to Claim 9, **characterized in that** the curvature corresponds in each case to half of a right angle.

11. Vacuum cleaner according to one of the preceding claims, **characterized in that** the hose-holding element (14) and the rotary-connection mounting element (10) can be rotated in relation to one another over a limited angle range.

12. Vacuum cleaner according to one of the preceding claims, **characterized in that** both the hose-holding element (14) and the rotary-connection mounting element (10) have a curvature portion (25, 26) running in the longitudinal direction of the hose (7) and/or of a suction-line portion, the curvature portions (25, 26) of hose-holding element (14) and rotary-connection mounting element (10) being telescopic, this with the effect of forming an angle bisector between the plane at which the rotary-connection mounting element (10) is connected to the vacuum cleaner (1) and a plane perpendicular to the hose axis (y) outside the hose-holding element (14).

13. Vacuum cleaner according to Claim 12, **characterized in that** the telescoping axis lies within the angle.

14. Vacuum cleaner according to one of the claims 12 or 13, **characterized in that** the change in angle is up to 90°.

15. Vacuum cleaner according to Claim 14, **characterized in that** the change in angle is less than 90°, for example 60° or 70°.

## Revendications

1. Aspirateur-traineau (1) comprenant un tuyau d'aspiration (7) raccordé à ce dernier, pouvant tourner autour d'un axe de raccordement (x) sur 360°, où le tuyau d'aspiration (7) présente un câble électrique (8) ainsi que, à l'extérieur de l'axe de raccordement (x), un élément de fixation rigide de tuyau (14), comprenant en outre un élément de fixation de raccordement rotatif (10), qui est fixé de manière à pouvoir tourner autour de l'axe de raccordement (x), où l'élément de fixation de tuyau (14) est disposé à l'extérieur du raccordement rotatif de l'axe de raccordement (x), **caractérisé en ce que** le câble électrique (8) est relié de manière fixe à l'élément de fixation de tuyau (14).

2. Aspirateur-traineau selon la revendication 1, **caractérisé en ce que** l'élément de fixation de raccordement rotatif (10) comporte le tuyau (7) au niveau de deux zones (11, 12) tenues à distance sur la longueur du tuyau (7).

3. Aspirateur-traineau selon la revendication 2, **caractérisé en ce que** les zones (11, 12) sont espacées l'une de l'autre selon un angle, lorsque le tuyau (7) s'étend de manière incurvée.

4. Aspirateur-traineau selon l'une quelconque des revendications précédentes, **caractérisé en ce que** l'élément de fixation de tuyau (14) est guidé dans l'élément de fixation de raccordement rotatif (10) de manière à pouvoir tourner autour d'un axe longitudinal de tuyau (y), lorsque l'élément de fixation de tuyau est relié de manière fixe au tuyau (7).

5. Aspirateur-traineau selon l'une quelconque des revendications 2 à 4, **caractérisé en ce que** le câble électrique (8) présente un enrouleur (17) dans la zone d'écartement entre les zones (11, 12) tenues à distance de l'élément de fixation de raccordement rotatif (10).

6. Aspirateur-traineau selon l'une quelconque des revendications précédentes, **caractérisé en ce que** l'élément de fixation de raccordement rotatif (10) et l'élément de fixation de tuyau (14) sont couplés en rotation l'un par rapport à l'autre selon un montage en série axial, aux fins du pivotement du tuyau (7) d'une position alignée avec l'axe de raccordement (x) de l'élément de fixation de raccordement rotatif (10) dans une position formant un angle avec l'axe de raccordement (x) de l'élément de fixation de raccordement rotatif (10).

7. Aspirateur-traineau selon l'une quelconque des revendications précédentes, **caractérisé en ce que** l'élément de fixation de raccordement rotatif (10) présente des traverses de couplage (20) orientées de manière à s'éloigner de l'aspirateur (1), lesquelles sont couplées à des traverses de couplage (21) de l'élément de fixation de tuyau (14), lesquelles sont orientées de manière à se rapprocher de l'aspirateur (1).

8. Aspirateur-traineau selon l'une quelconque des revendications précédentes, **caractérisé en ce que** l'élément de fixation de raccordement rotatif (10) et l'élément de fixation de tuyau (14) peuvent être pivotés l'un par rapport à l'autre de manière limitée par une butée.

9. Aspirateur-traineau selon l'une quelconque des revendications 4 à 8, **caractérisé en ce que** l'élément de fixation de tuyau (14) et l'élément de fixation de raccordement rotatif (10) peuvent tourner l'un par rapport à l'autre autour de l'axe de tuyau (y), où aussi bien l'élément de fixation de tuyau (14) que l'élément de fixation de raccordement rotatif (10) présentent une section incurvée (25, 26) s'étendant dans la direction longitudinale du tuyau (7) ou d'une section de conduit d'aspiration.

10. Aspirateur-traineau selon la revendication 9, **caractérisé en ce que** l'incurvation correspond respectivement à la moitié d'un angle droit.

11. Aspirateur-traineau selon l'une quelconque des revendications précédentes, **caractérisé en ce que** l'élément de fixation de tuyau (14) et l'élément de fixation de raccordement rotatif (10) peuvent tourner l'un par rapport à l'autre sur une plage angulaire délimitée.

12. Aspirateur-traineau selon l'une quelconque des revendications précédentes, **caractérisé en ce qu'**aussi bien l'élément de fixation de tuyau (14) que l'élément de fixation de raccordement rotatif (10) présentent une section incurvée (25, 26) s'étendant dans la direction longitudinale du tuyau (7) ou d'une section de conduit d'aspiration, où les sections incurvées (25, 26) de l'élément de fixation de tuyau (14) et de l'élément de fixation de raccordement rotatif (10) sont télescopiques, et ce selon une bissectrice entre le plan de raccordement de l'élément de fixation de raccordement rotatif (10) au niveau de l'aspirateur (1) et un plan perpendiculairement par rapport à l'axe de tuyau (y) à l'extérieur de l'élément de fixation de tuyau (14).

13. Aspirateur-traineau selon la revendication 12, **caractérisé en ce qu'**un axe télescopique se trouve à l'intérieur de l'angle.

14. Aspirateur-traineau selon l'une quelconque des revendications 12 ou 13, **caractérisé en ce que** la variation de l'angle va jusqu' à 90 °.

15. Aspirateur-traineau selon la revendication 14, **caractérisé en ce que** la variation de l'angle est inférieure à 90 °, par exemple est de 60 ° ou 70 °.
